# FASCICULE DE BREVET EUROPEEN

(11) **EP 1 702 861 B1**
(45) Date de publication et mention de la délivrance du brevet: **12.08.2009**
(21) Numéro de dépôt: 06290278.8
(22) Date de dépôt: 17.02.2006
(51) Int. Cl.: B65D 81/26

(54) **Ensemble pour le conditionnement de produit alimentaire**
Verpackungsanordnung für Lebensmittel
Packaging assembly for foodstuff

(30) Priorité: 16.03.2005 FR 0502598
(43) Date de publication de la demande: 20.09.2006
(73) Titulaire: Knauf, 68600 Wolfgantzen (FR)
(72) Inventeur: Beyer, Francis, 70280 Breuchotte (FR)
(74) Mandataire: Breese, Pierre

(56) Documents cités:
- FR-A- 1 528 159
- US-A- 5 161 690
- US-B1- 6 186 351
- PATENT ABSTRACTS OF JAPAN vol. 2002, no. 12, 12 décembre 2002 (2002-12-12) -& JP 2002 225965 A (TOKYO FOOD CO LTD), 14 août 2002 (2002-08-14)
- PATENT ABSTRACTS OF JAPAN vol. 2003, no. 06, 3 juin 2003 (2003-06-03) -& JP 2003 040341 A (SEKISUI PLASTICS CO LTD; SEKIHOO:KK), 13 février 2003 (2003-02-13)
- PATENT ABSTRACTS OF JAPAN vol. 2003, no. 12, 5 décembre 2003 (2003-12-05) -& JP 2004 238032 A (DAIWA SEIKO INC; NISSEN CHEMITEC CORP), 26 août 2004 (2004-08-26)

## Description

La présente invention concerne un ensemble de conditionnement de produits pour le transport ou la présentation desdits produits selon le préambule de la revendication 1, ledit produit étant susceptible de comporter un liquide résiduel.
L'invention s'applique plus particulièrement, mais non exclusivement, au conditionnement de produits alimentaires conservés dans de la glace ou dans un liquide de conservation, afin de maintenir leur fraîcheur et leur durée de stockage. Tel est le cas, par exemple, pour les poissons et les fruits de mer.
De tels produits de consommation sont couramment conditionnés de la sorte pour pouvoir être transportés du lieu de production au lieu de vente, puis disposés par le commerçant sur un étalage.
L'inconvénient d'un tel conditionnement réside dans le fait que la glace fond progressivement et produit un volume de liquide important.
Le liquide doit être évacué pour respecter certaines normes de qualité et assurer au consommateur un produit frais et consommable.
JP 2002 225965 A décrit un ensemble selon le préambule de la revendication 1.
Une première solution consiste à transférer les produits des caisses pour les disposer dans d'autres caisses ne contenant que de la glace.
Cette première solution implique une grande consommation de caisses. Elle entraîne alors un coût relativement conséquent pour le commerçant.
Une seconde solution consiste à vider entièrement les caisses, à replacer uniquement les produits consommables à l'intérieur, et à ajouter de nouveau de la glace.
Cette seconde solution, moins onéreuse pour le commerçant que la première solution, est toutefois fastidieuse et elle nécessite plus de temps de réalisation que la première solution.
Dans le cas des caisses réalisées en polystyrène, il existe une autre solution. Cette dernière consiste à percer, avec un objet contendant, un trou dans le fond de la caisse, de manière à ce que le liquide s'évacue par gravité.
L'objet contendant n'est jamais véritablement adapté à cette opération. Le résultat d'un tel perçage est désastreux concernant les normes de conservation des produits à respecter : -
- en perçant la caisse contenant les produits, des billes de polystyrènes sont introduites dans la caisse et se mélangent avec le produit,
- la caisse n'est plus étanche,
- la caisse n'est plus présentable d'un point de vue esthétique,
- et le liquide s'écoule dans les caisses inférieures en cas d'empilage.
L'invention vise à pallier les inconvénients précités.
Elle consiste en un ensemble pour le conditionnement de produits alimentaires susceptible de contenir un liquide résiduel. L'ensemble selon l'invention comprend une caisse présentant un fond et au moins une paroi latérale. La caisse comporte au moins un canal d'évacuation du liquide qui est ménagé au travers de la paroi latérale. L'ensemble selon l'invention comporte également des moyens de contrôle de l'écoulement du liquide vers l'extérieur de la caisse.
Ainsi réalisé, l'ensemble selon l'invention assure l'évacuation du liquide sans avoir à retirer le produit conditionné dans la caisse. Il assure également le contrôle de l'écoulement du liquide, en laissant le choix à l'utilisateur soit de maintenir le produit dans le liquide résiduel, soit d'évacuer le liquide résiduel.

De manière avantageuse, on prévoit que les moyens de contrôle comprennent un élément d'obturation étanche du canal.
L'élément d'obturation consiste en une plaque montée mobile en déplacement au voisinage du canal entre une position où elle obture ledit canal et une position où elle n'obture pas ledit canal.
De manière avantageuse, la caisse est réalisée en un matériau alvéolaire, de préférence en polystyrène expansé ou en polypropylène expansé.
Enfin, l'invention vise également un procédé de réalisation de l'ensemble ci-dessus décrit.
Selon l'invention, la caisse est réalisée par moulage et le canal d'évacuation est formé par introduction d'un noyau dans le moule avant introduction de la matière à mouler et par retrait du noyau lors du démoulage.
D'autres caractéristiques et avantages de l'invention apparaîtront à la lumière de la description qui va suivre, en faisant référence aux figures annexées parmi lesquelles :
- la figure 14 illustre une caisse de profil ;
- la figure 15 montre les moyens de contrôle, en position telle qu'ils permettent l'évacuation d'un liquide résiduel ;
- et la figure 16 montre les moyens de contrôle de la figure 15, en position telle qu'ils empêchent l'évacuation du liquide résiduel.
Les modes de réalisations qui vont maintenant être présentés s'appliquent plus particulièrement au conditionnement du poisson, et notamment de poissons salés.
Il devra toutefois être entendu que l'invention n'est pas limitée à cette application.
Les poissons sont conservés dans de l'eau glacée salée (température inférieure à 0°C) de sorte à maintenir le poisson à basse température sans surgélation ni congélation.
Les conditions de transport et de stockage altèrent progressivement cette conservation à basse température. Les raisons de cette altération peuvent être la remontée de température du bain, ou le contact avec les exsudats.
Il est nécessaire de vidanger l'eau salée glacée et les exsudats et de verser dans la caisse un nouveau bain d'eau glacée salée.
L'ensemble selon l'invention permet de vidanger la caisse autant de fois que nécessaire.
L'ensemble selon l'invention permet de ne pas avoir à reconditionner le poisson. Aussi, ce dernier ne risque-t-il pas de se détériorer à cause de plusieurs reconditionnements.
De plus, l'ensemble selon l'invention permet de vidanger les caisses quand elles se trouvent empilées les unes sur les autres.

Les figures 14 à 16 représentent une variante de réalisation de la caisse et des moyens d'obturation selon l'invention.
Comme le montre la figure 14, la caisse 1' comporte deux canaux d'évacuation 22 et 23, ménagés à travers deux parois latérales parallèles 15 et 16.
Les deux canaux sont réalisés de telle manière que leur axe se trouve inclinés par rapport au plan du fond de la caisse 1', de manière à permettre l'évacuation par gravité du liquide résiduel.
La caisse 1' présente, sur ses rebords périphériques, des éléments 17 permettant de gerber au moins deux caisses 1' similaires. Des logements d'accueil des éléments 17 sont ménagés dans le fond de la caisse 1'. Ces logements n'ont pas été représentés sur les figures afin d'en faciliter la lecture.
Les moyens de contrôle de ce mode de réalisation consistent en une plaque 9 (figures 15 et 16) montée mobile en déplacement dans un rail 91 ménagé dans la paroi latérale 15 (ou 16) de la caisse, au voisinage du canal 22, entre une position où elle obture le canal 22 (figure 16) et une position où elle n'obture pas ledit canal (figure 15).
On prévoit de ménager un orifice 92 de préhension de la plaque 9, de manière à permettre facilement son passage manuel de sa position d'ouverture à sa position de fermeture du canal 22.
Selon une variante de réalisation représentée sur la figure 16, la plaque 9 est pourvue d'un anneau de préhension 93 permettant à un utilisateur de manoeuvrer la plaque 9 de sa position ouverte à sa position fermée.
L'ensemble formé par la plaque 9 et le rail 91 fonctionne de manière similaire à celle d'une guillotine.
Dans cet exemple de réalisation, on notera que le rail est un élément rapporté sur la caisse. La caisse présente à cette fin un logement d'accueil du rail 91, ce logement étant ménagé dans une paroi latérale, au voisinage du canal d'évacuation.
La caisse 1, ou 1', est réalisée par moulage.
Aussi, les logements d'accueil des rails 91 ou les conduits 3 sont conformés lors du moulage.
Toutefois, on prévoit de former les canaux d'évacuation 2 ou 22 par introduction d'un noyau dans le moule avant introduction de la matière à mouler.
Le ou les canaux 2 ou 22 sont obtenus par retrait du noyau lors du démoulage.
De cette manière, l'intégralité de la caisse réalisée en polystyrène expansé, qui est un matériau naturellement fragile, est préservé.

## Revendications

1. Ensemble pour le conditionnement de produit alimentaire susceptible de contenir un liquide résiduel comprenant une caisse (1) présentant un fond (11), au moins une paroi latérale (15, 16), au moins un canal (2) d'évacuation du liquide ménagé au travers de ladite paroi latérale et des moyens de contrôle de l'écoulement dudit liquide vers l'extérieur de ladite caisse (1), **caractérisé en ce que** lesdits moyens de contrôle comprennent un élément d'obturation étanche du canal comportant une plaque (9) montée mobile en déplacement au voisinage du canal (2) entre une position où elle obture ledit canal (2) et une position où elle n'obture pas ledit canal (2).

2. Ensemble selon la revendication 1, **caractérisé en ce que** ladite caisse (1) est de section polygonale, présentant plusieurs parois latérales 15, 16), et **en ce que** ledit canal d'évacuation (2) est ménagé dans un angle formé entre deux des parois latérales.

3. Ensemble selon la revendication 1 ou 2, **caractérisé en ce que** ledit canal (2) présente un orifice (21) d'entrée dudit liquide qui est situé à la jonction entre ledit fond (11) et la partie basse d'au moins une paroi latérale (15,16) de la caisse (1).

4. Ensemble selon l'une quelconque des revendications précédentes,
**caractérisé en ce que** le canal d'évacuation (2) est réalisé incliné par rapport au plan du fond (11) de la caisse (1), de telle manière que le liquide est évacué par gravité sur une pente descendante de l'intérieur de la caisse vers l'extérieur de la caisse.

5. Ensemble selon l'une quelconque des revendications précédentes,
**caractérisé en ce que** ladite plaque (9) est montée, à la manière d'une guillotine, dans un rail (91) ménagé dans une des parois latérales de la caisse (1), au voisinage du canal (22).

6. Ensemble selon la revendication 5, **caractérisé en ce que** ledit rail (91) est rapporté dans un logement ménagé sur une des parois latérales de la caisse (1).

7. Ensemble selon l'une quelconque des revendications précédentes, **caractérisé en ce que** ladite plaque (9) comporte un orifice (92) de préhension.

8. Ensemble selon l'une quelconque des revendications précédentes,
**caractérisé en ce que** ladite plaque (9) est pourvue d'un anneau (93) de préhension.

9. Ensemble selon l'une quelconque des revendications précédentes,
**caractérisé en ce que** ladite caisse (1) présente, sur ses rebords périphériques et sur le fond (11), des éléments (17) permettant de gerber au moins deux caisses similaires, des logements d'accueil des éléments (17) étant ménagés dans le fond de ladite caisse (1').

10. Ensemble selon l'une quelconque des revendications précédentes, **caractérisé en ce que** ladite caisse (1) est réalisée en un matériau alvéolaire.

## Claims

1. An assembly for packaging food products liable to contain a residual liquid including a case (1) having a bottom (11), at least one side wall (15, 16), at least one channel (2) for draining the liquid provided through said side wall and means for controlling the flow of said liquid to the outside of the case (1), **characterized in that** said control means include an element for sealing the channel including a movable plate (9) mounted to move in the vicinity of the channel (2) between a position where it seals said channel (2) and a position where it no longer seals said channel (2).

2. An assembly according to claim 1, **characterised in that** said case (1) has a polygonal section, having several side walls (15, 16) and **in that** said outlet channel (2) is provided in an angle formed by two of the side walls.

3. An assembly according to claim 1 or 2, **characterised in that** said channel (2) has an inlet (21) for said liquid which is located at the junction between said bottom (11) and the lower part of at least one side wall (15, 16) of the case (1).

4. An assembly according to any one of the preceding claims, **characterised in that** the outlet channel (2) is sloping with respect to the plane of the bottom (11) of the case (1), so that the liquid is gravity drained on a downward slope from the inside of the case to the outside of the case.

5. An assembly according to any one of the preceding claims, **characterised in that** said plate (9) is mounted like a guillotine, in a rail (91) provided in one of the side walls of the case (1), in the vicinity of the channel (22).

6. An assembly according to claim 5, **characterised in that** said rail (91) is inserted in a recess provided in one of the side walls of the case (1).

7. An assembly according to any one of the preceding claims, **characterised in that** said plate (9) includes a gripping hole (92).

8. An assembly according to any one of the preceding claims, **characterised in that** said plate (9) is provided with a gripping ring (93).

9. An assembly according to any one of the preceding claims, **characterised in that** said case (1) has, on the peripheral edges and on the bottom (11) thereof, elements (17) which make it possible to stack at least two similar cases, recesses for receiving the elements (17) being provided in the bottom of said case (1).

10. An assembly according to any one of the preceding claims, **characterised in that** said case (1) is made of a foam material.

## Patentansprüche

1. Aufbau für die Verpackung von Lebensmitteln, der geeignet ist, eine restliche Flüssigkeit zu enthalten, der eine Kiste (1) umfasst, die einen Boden (11), wenigstens eine Seitenwand (15, 16), wenigstens einen durch die genannte Seitenwand ausgesparten Austragskanal (2) der Flüssigkeit und Kontrollmittel des Ablaufs der genannten Flüssigkeit zur Außenseite der genannten Kiste (1) aufweist, **dadurch gekennzeichnet, dass** die genannten Kontrollmittel ein dichtes Verschlussmittel des Kanals umfassen, das eine Platte (9) umfasst, die mobil in Verschiebung in der Nähe des Kanals (2) zwischen einer Position angebracht ist, in der sie den genannten Kanal (2) verschließt, und einer Position, in der sie den genannten Kanal (2) nicht verschließt.

2. Aufbau gemäß Anspruch 1, **dadurch gekennzeichnet, dass** die genannte Kiste (1) einen polygonalen Querschnitt hat, der mehrere Seitenwände (15, 16) aufweist, und dass der genannte Austragskanal (2) in einem Winkel ausgespart ist, der zwischen zwei der Seitenwände geformt ist.

3. Aufbau gemäß Anspruch 1 oder 2, **dadurch gekennzeichnet, dass** der genannte Kanal (2) eine Eingangsöffnung (21) der genannten Flüssigkeit aufweist, die sich an der Verbindung zwischen dem genannten Boden (11) und dem unteren Teil wenigstens einer Seitenwand (15, 16) der Kiste (1) befindet.

4. Aufbau gemäß einem der vorherigen Ansprüche, **dadurch gekennzeichnet, dass** der Austragskanal (2) im Verhältnis zur Ebene des Bodens (11) der Kiste (1) derart geneigt realisiert ist, dass die Flüssigkeit per Schwerkraft auf einer absteigenden Neigung von der Innenseite der Kiste zur Außenseite der Kiste ausgetragen wird.

5. Aufbau gemäß einem der vorherigen Ansprüche, **dadurch gekennzeichnet, dass** die genannte Platte (9) nach Art einer Guillotine in einer Schiene (91) angebracht ist, die in einer der Seitenwände der Kiste (1) in der Nähe des Kanals (22) ausgespart ist.

6. Aufbau gemäß Anspruch 5, **dadurch gekennzeichnet, dass** die genannte Schiene (91) in einem Sitz angebaut ist, der auf einer der Seitenwände der Kiste (1) ausgespart ist.

7. Aufbau gemäß einem der vorherigen Ansprüche, **dadurch gekennzeichnet, dass** die genannte Platte (9) eine Greiföffnung (92) umfasst.

8. Aufbau gemäß einem der vorherigen Ansprüche, **dadurch gekennzeichnet, dass** die genannte Platte (9) mit einem Greifring (93) versehen ist.

9. Aufbau gemäß einem der vorherigen Ansprüche, **dadurch gekennzeichnet, dass** die genannte Kiste (1) an ihren peripherischen Rändern und auf dem Boden (11) Elemente (17) umfasst, die das Stapeln von wenigstens zwei ähnlichen Kisten zulassen, wobei die Aufnahmesitze der Elemente (17) im Boden der genannten Kiste (1) ausgespart sind.

10. Aufbau gemäß einem der vorherigen Ansprüche, **dadurch gekennzeichnet, dass** die genannte Kiste (1) aus einem zellenförmigen Material realisiert ist.
